# EUROPÄISCHE PATENTSCHRIFT

(11) **EP 1 260 633 B1**
(45) Veröffentlichungstag und Bekanntmachung des Hinweises auf die Patenterteilung: **21.02.2007**
(21) Anmeldenummer: 02010416.2
(22) Anmeldetag: 08.05.2002
(51) Int. Cl.: D21F 1/48, D21F 1/52, D21G 9/00

(54) **Maschine zur Herstellung einer Faserstoffbahn aus einer Faserstoffsuspension, Verfahren zur Überwachung eines Entwässerungselements einer Papiermaschine und Papiermaschine mit einem System zur Überwachung eines Entwässerungselements**
Machine for producing a fibrous web from a fibre suspension, process for monitoring a dewatering member of a papermaking machine, and papermaking machine with a system for monitoring a dewatering member
Machine pour la fabrication d'une bande fibreuse à partir d'une suspension fibreuse, procédé pour la surveillance d'un élément de drainage d'une machine à papier, et machine à papier avec un système de surveillance d'un élément de drainage

(30) Priorität: 15.05.2001 DE 10123529; 21.12.2001 DE 10163575
(43) Veröffentlichungstag der Anmeldung: 27.11.2002
(73) Patentinhaber: Voith Patent GmbH, 89522 Heidenheim (DE)
(72) Erfinder: Halmschlager, Günter, Dr., 3500 Krems (AT); Haunlieb, Herbert, 3382 Loosdorf (AT); Haase, Christoph, 3040 Neulengbach (AT); Lehner-Dittenberger, Stefan, 3150 Wilhelmsburg (AT); Keinberger, Rüdiger, 4160 Aigen (AT); Fitzke, Helmut, 3130 Herzogenburg (AT); Boden, Herbert, 3100 St. Pölten (AT)

(56) Entgegenhaltungen:
- EP-A- 0 350 827
- EP-A- 0 831 173
- WO-A-96/05370

## Beschreibung

Die Erfindung betriff eine Maschine zur Herstellung einer Faserstoffbahn, insbesondere einer Papier-, Karton- oder Tissuebahn, aus einer Faserstoffsuspension, mit einem Blattbildungsbereich, in welchem die sich bildende Faserstoffbahn mittels mindestens einer porösen Bespannung, insbesondere eines Siebbands, über mindestens einen Saugkasten geführt ist, der aus einem Grundkasten mit mindestens einer Saugkastenabdeckung besteht, wobei der Grundkasten mindestens einen Anschluss samt Leitung für mindestens eine Unterdruckquelle aufweist und wobei die mindestens eine Saugkastenabdeckung aus wenigstens zwei quer zur Maschinenlaufrichtung verlaufenden, einen Saugschlitz begrenzenden und aus je einem Grundkörper und aus je mindestens einer Keramik bestehenden Entwässerungselementen, insbesondere Entwässerungsleisten, gebildet ist, wobei vorzugsweise in den beiden Randzonen der Bespannung der mindestens eine Saugschlitz durch je einen aus einem Grundkörper und aus mindestens einer Keramik bestehenden Formatschieber begrenzt ist.
Der Begriff der Blattbildungseinheit umfasst sowohl einen Former, beispielsweise einen Doppelsiebformer oder einen Hybridformer, als auch eine Siebpartie, insbesondere eine Langsiebpartie.

Weiterhin betrifft die Erfindung ein Verfahren zur Überwachung eines wenigstens eine Keramik umfassenden Entwässerungselements sowie eine Papiermaschine mit einem Prozessleitsystem, einem wenigstens eine Keramik umfassenden Entwässerungselement und einem System zur Überwachung des Entwässerungselements. Ein derartiger Saugkasten ist beispielsweise aus der deutschen Patentschrift DE-PS 233 618 und aus der europäischen Patentanmeldung EP 0 831 173 A2 bekannt.

Weiterhin offenbart die europäische Patentanmeldung EP 0 350 827 A2 einen Schlitzsauger, der im wesentlichen aus einem einen Saugkasten abdeckenden Tragkörper mit darauf aufgebrachtem Hartbelag besteht, wobei der Tragkörper eine Gitterrostkonstruktion ist, die aus einzelnen Längs- und Querträgern besteht, die Querträger mit Ausnehmungen zur Aufnahme der Längsträger versehen sind, und der Hartbelag aus an ihrer Unterseite mit einer Längsnut versehenen Keramikleisten besteht, in welche die Längsträger mit ihrer oberen Seite eingreifen. Die Längs- und Querträger sind miteinander verklebt und die Gitterrostkonstruktion besteht zusätzlich aus Endleisten, die mit Aussparungen zur Aufnahme der Querträger versehen sind. Die Endleisten, die Querträger sowie die Längsträger bestehen aus glasfaserverstärktem Kunststoff und die die Keramikleisten bestehen aus kurzen Keramiksegmenten. Ferner greifen die Längsträger mit ihrer oberen Schmalseite in die Längsnut an der Unterseite der Keramiksegmente ein und sind in diesem Bereich mit den Längsträgern und im Bereich ihrer Stirnseiten miteinander verklebt. Die Stirnseiten der Keramiksegmente sind auf sich gegenüberliegenden Längsträgern gegeneinander versetzt.

Während der Anfahrphase der Maschine zur Herstellung einer Faserstoffbahn, insbesondere einer Papier-, Karton- oder Tissuebahn, aus einer Faserstoffsuspension, kann es zu einer Überhitzung der Entwässerungselemente durch nicht vorhandenes oder zu geringes Spülwasser kommen. Die dadurch entstehende thermische Belastung kann sich insbesondere dadurch schädlich auswirken, dass in der Keramik Thermospannungen auftreten können, die zu einem Bruch der Keramik führen, und dass die Klebestelle zwischen der Keramik und dem Grundkörper weich werden kann, was die Gefahr eines Verrutschens oder Lösens der Keramik mit sich bringt.

Grundsätzlich gibt es zwei verschiedene Möglichkeiten, die zum Versagen einer Keramik führen können:
1. Der Kleber bleibt stabil und die Keramik bricht aufgrund der direkten thermischen Belastung an der Keramik.
2. Die Keramik an sich würde die thermische Belastung aushalten, aber der Kleber erweicht und das einzelne Keramikplättchen ragt in einem Bereich verstärkt in das Sieb ein. Dadurch kommt es zu einer zusätzlichen thermischen Belastung, die zum Bruch führt.

Es kann natürlich auch eine Kombination der beiden Fälle auftreten.

Für Fall 1 wird in der Keramik nahe an der Oberfläche die Temperatur gemessen und für Fall 2 wird an der Klebestelle die Temperatur gemessen.

Aufgrund der stets höher werdenden Maschinengeschwindigkeiten können schon kurze Zeiten unzureichender Kühlung, die im praktischen Betrieb nie auszuschließen sind, zu einer Zerstörung der Keramik führen.

In einem Aufsatz "Auswahlkriterien für Keramik-Beläge in schnelllaufenden Papiermaschinen unter Berücksichtigung ihres Einflusses auf die Konstanz der Siebpartie" von K. D. Fuchs u.a. im Wochenblatt für Papierfabrikation 23/24, 2000, (Seiten 1631 - 1635, insbesondere Seite 1633, linke Spalte) ist zwar von Simulatorversuchen die Rede, mit denen mittels Thermoelementen die Temperaturen an den Belagoberflächen im Nassteil (Blattbildungseinheit) und in der Pressenpartie gemessen wurden. Der Aufsatz befasst sich nun aber in erster Linie nur mit den entsprechenden Auswahlkriterien für die Keramikbeläge. Überdies wurden offensichtlich nur die Temperaturen an der Keramikoberfläche gemessen.

Es ist also Aufgabe der Erfindung, eine verbesserte Maschine der eingangs genannten Art zu schaffen, mit derer eine wirtschaftliche und zuverlässige Kontrolle der betreffenden Entwässerungselemente gewährleistet ist und ein Auftreten möglicher Schäden vermieden wird. Weiterhin soll ein nachträglicher Einbau und eine Austauschbarkeit von Temperatursensoren an bestehenden Entwässerungselementen einfach und kostengünstig realisiert werden können.

Diese Aufgabe wird bei einer Maschine der eingangs genannten Art erfindungsgemäß dadurch gelöst, dass wenigstens ein Entwässerungselement und/oder ein Formatschieber mindestens ein abnehmbares Randstück aufweist, in welchem mindestens ein Temperatursensor integriert ist.
Mittels dieses Temperatursensors kann die Temperatur in der Keramik und/oder die Temperatur an einer Klebestelle zwischen der Keramik und dem zugeordneten Grundkörper und/oder die Temperatur in dem Grundkörper gemessen werden und somit sowohl eine wirtschaftliche und zuverlässige Kontrolle der betreffenden Entwässerungselemente gewährleistet als auch ein Auftreten möglicher Schäden vermieden werden.
Das abnehmbare Randstück schafft überdies eine ideale Voraussetzung sowohl für einen einfachen und kostengünstigen nachträglichen Einbau eines Temperaturmesssystems als auch für eine schnelle und kostengünstige Austauschbarkeit von Temperatursensoren an bestehenden Entwässerungselementen.

Hinsichtlich des Messorts für die Temperatur existieren primär zwei bevorzugte Positionen:
In erster Ausgestaltung ist der Temperatursensor in der Keramik, nahe der Keramikoberfläche, an welcher die maximale Temperatur auftritt, und an einer beliebigen Stelle über die von der Bespannung beaufschlagten Breite des Entwässerungselements angeordnet.

Die maximale Temperatur tritt in der Regel an Kanten auf, an denen die Bespannung aufläuft oder abläuft. Eine Temperaturmessung ohne mechanischen Kontakt zur sogenannten "heißen" Stelle, zum Beispiel mit Hilfe von Infrarot, ist daher wenig sinnvoll.
Daher empfiehlt sich in zweiter Ausgestaltung, dass der Temperatursensor in einer Ausnehmung in der Keramik angeordnet ist. Dabei wird die Ausnehmung in der Keramik vorzugsweise vor der Sinterung, das heisst im grünen Zustand der Keramik erzeugt. Der Vorteil dieser Herstellungsweise liegt darin, dass keine Eigenspannungen in die Keramik beziehungsweise in den Bereich um die Ausnehmung oder Öffnung eingebracht werden. Die Ausnehmung kann insbesondere in einem Pressvorgang erzeugt werden.

Eine jeweilige Temperaturmessung ist in Maschinenlaufrichtung im allgemeinen nur an den folgenden Stellen sinnvoll:
a) am Anfang und am Ende eines Entwässerungselements, zum Beispiel an der ersten und letzten Entwässerungsleiste eines Saugkastens,
b) insbesondere dort, wo ein hohes Vakuum anliegt und/oder eine Bespannungsumlenkung mit einer Leiste oder einem Belag erfolgt,
c) im allgemeinen dort, wo ein spezifisch hoher Druck der Bespannung auf die Keramik vorliegt und/oder
d) dort, wo eine unzureichende Schmierung durch geringe Entwässerung oder nicht vorhandenes Spritzwasser gegeben ist. Zweckmäßigerweise ist also zumindest an einer der genannten Stellen jeweils ein Temperatursensor vorgesehen.

Von Vorteil ist auch, wenn quer zur Maschinenlaufrichtung betrachtet mehrere in einem jeweiligen Abstand voneinander angeordnete Temperatursensoren vorgesehen sind. Dabei kann der Abstand zwischen den Messstellen jeweils beispielsweise etwa 500 mm betragen.

Als Temperatursensor ist vorzugsweise ein Thermoelement vorgesehen, da sich derartige Thermoelemente bereits in der Vergangenheit hinsichtlich dem Verhältnis Preis-Leistung, der Betriebssicherheit und dem Wartungsverhalten empfohlen haben.

Der Grundkörper des Entwässerungselements besteht vorzugsweise aus einem GFK-Material. Ein derartiges Material hat sich in der Papierindustrie bislang bestens bewährt.

Unter kostenmäßigen und prozesstechnologischen Gesichtspunkten ist die Keramik des Entwässerungselements und/oder des Formatschiebers als Keramikplättchen ausgebildet und weist vorzugsweise eine Höhe im Bereich von 1 mm bis 10 mm, vorzugsweise von 2 mm bis 6 mm, auf.

Um die Breite einer einzelnen Saugzone und damit die Einzelsaugfläche des Saugkastens in einfacher Weise einstellen zu können, ist der Formatschieber quer zur Maschinenlaufrichtung verschiebbar.

Der Formatschieber ist entweder einteilig oder mehrteilig mit jeweils einer vorzugsweise konstanten Höhe ausgeführt. In beiden Ausführungsvarianten kann er mit mindestens einem Höhenverstellmechanismus versehen sein, wobei der Höhenverstellmechanismus in bevorzugter Ausführung aus mindestens einer Verstellschraube samt dazugehöriger Fixierschraube besteht.
In weiterer, jedoch nicht dargestellter Ausführung kann die Einstellung der Höhe auch durch gemeinsames Überschleifen des Formatschiebers mit dem Entwässerungselement erfolgen.

Um eine Beschädigung und/oder einen Verschleiss der über das Entwässerungselement laufenden Bespannung größtmöglich zu vermeiden beziehungsweise zu reduzieren, weist der Formatschieber eine Verlängerung auf, die sich in Richtung der Maschinenmitte erstreckt, und vorzugsweise die Bespannung berührt. Weiters ist sie vorzugsweise durchlässig für ein Fluid, beispielsweise Luft oder Wasser. Die Verlängerung ist - von oben gesehen - keilförmig und/oder perforiert, damit die Durchlässigkeit für das Fluid begünstigt wird. Auch kann der Formatschieber ein im wesentlichen gleiches von der Bespannung berührtes Oberflächenprofil wie das Entwässerungselement aufweisen.

Gemäß einem zweiten Aspekt liegt der Erfindung die Aufgabe zugrunde, ein verbessertes Verfahren sowie ein verbessertes System der eingangs genannten Art anzugeben, mit denen eine wirtschaftliche und zuverlässige Kontrolle der betreffenden Entwässerungselemente gewährleistet ist und das Auftreten möglicher Schäden vermieden wird.

Diese zweite Aufgabe wird erfindungsgemäß gelöst durch ein Verfahren zur Überwachung eines wenigstens eine Keramik umfassenden Entwässerungselements einer Papiermaschine, mit den folgenden Verfahrensschritten:
a) es wird die Temperatur in der Keramik und/oder die Temperatur an einer Klebestelle zwischen der Keramik und einem zugeordneten Grundkörper und/oder die Temperatur in dem Grundkörper gemessen,
b) der erhaltene Temperaturmesswert wird in einem der Papiermaschine zugeordneten Prozessleitsystem ausgewertet und vorzugsweise mit wenigstens einem vorgebbaren Grenzwert verglichen,
c) in Abhängigkeit vom Ergebnis der Auswertung bzw. bei Überschreiten des vorgebbaren Grenzwertes wird über das Prozessleitsystem automatisch wenigstens ein Stellglied entsprechend aktiviert oder beeinflusst, um das Überschreiten des Grenzwertes zu signalisieren und/oder zumindest eine entsprechende Gegenmaßnahme einzuleiten, mit der einer weiteren Erwärmung des überwachten Bereichs entgegengewirkt bzw. der überwachte Bereich abgekühlt wird.

Aufgrund dieser Ausgestaltung ist nicht nur eine automatische Kontrolle des betreffenden Entwässerungselements gewährleistet, es ist auch sichergestellt, dass beispielsweise bei Erreichen einer kritischen Temperatur mittels des Prozessleitsystems automatisch Gegenmaßnahmen eingeleitet werden, um eine weitere Wärmeentwicklung und damit mögliche Schäden zu verhindern. Erforderlichenfalls werden also automatisch prozesstechnische Schritte eingeleitet, die beispielsweise eine langsame Abkühlung des keramischen Werkstoffs bewirken können.

Zudem wird auch dem Umstand Rechnung getragen, dass es bezüglich einer jeweiligen thermischen Belastung prinzipiell zwei kritische Stellen an der Keramik gibt, und zwar die Klebestelle sowie den Bereich der Keramik nahe an der Oberfläche.

Was die Klebestelle betrifft, so ist der Erweichungspunkt des Klebers geringer als die Temperaturen, die aufgrund von Thermospannungen zu einem Versagen der Keramik führen. Es ist also von Vorteil, die Temperatur an der Klebestelle zu kontrollieren. Wenn der Kleber erweicht, kann die Lage der einzelnen Keramikblättchen instabil werden. Das Blättchen kann dadurch weiter in das Sieb eintauchen und dadurch höheren thermischen Beanspruchungen ausgesetzt sein, was zu einem Versagen führen kann. Überdies kann durch eine Veränderung der Lage der Blättchen der Siebverschleiss ansteigen und negative Auswirkungen auf die Papier- bzw. Karton-Formation haben. Mit dem erfindungsgemäßen Verfahren kann dem entgegengewirkt werden.

Gemäß einer bevorzugten Ausgestaltung des erfindungsgemäßen Verfahrens ist die Temperaturmessung Teil eines Regelsystems, das überdies eine sich an die Temperaturmessung anschließende Signalumwandlung und eine mittels des Prozessleitsystems durchzuführende Datenverarbeitung umfasst.

Was die Keramikoberfläche betrifft, so wird die Temperatur vorteilhafterweise in der Keramik nahe der Keramikoberfläche gemessen, an der die maximale Temperatur auftritt.

Die maximale Temperatur tritt in der Regel an Kanten auf, an denen das Sieb aufläuft oder abläuft. Eine Temperaturmessung ohne mechanischen Kontakt zur sogenannten "heißen" Stelle z.B. mit Hilfe von Infrarot ist daher wenig sinnvoll. Gemäß einer zweckmäßigen praktischen Ausgestaltung des erfindungsgemäßen Verfahrens wird in der Keramik eine Ausnehmung erzeugt, in die Ausnehmung ein Temperatursensor eingesetzt und mittels dieses in die Ausnehmung eingesetzten Temperatursensors die Temperatur in der Keramik gemessen. Dabei wird die Ausnehmung in der Keramik vorzugsweise vor der Sinterung, das heisst im grünen Zustand der Keramik erzeugt. Der Vorteil dieser erfindungsgemäßen Vorgehensweise liegt darin, dass keine Eigenspannungen in die Keramik bzw. in den Bereich um die Ausnehmung oder Öffnung eingebracht werden. Die Ausnehmung kann insbesondere in einem Pressvorgang erzeugt werden.

Obwohl die Ausnehmung bevorzugt im grünen Zustand, das heisst vor der Sinterung der Keramik erzeugt wird, ist es grundsätzlich auch möglich, die Ausnehmung durch Bearbeiten der Keramik im bereits gesinterten Zustand zu erzeugen.
Vorteilhafterweise wird im Fall des Überschreitens eines betreffenden Grenzwertes zumindest eine der folgenden Gegenmaßnahmen eingeleitet:
a) Verringerung der Siebbandgeschwindigkeit vorzugsweise bis zum Stillstand;
b) insbesondere langsame Erhöhung der Spülwassermenge;
c) Verringerung des Vakuums an dem Entwässerungselement.

Der Grenzwert kann beispielsweise bei einer Temperatur im Bereich von 80 °C and 120 °C oder bei einem Temperaturanstieg von mehr als 2 °C/s liegen.

Dabei kann beispielsweise wenigstens einer der folgenden Schritte eingeleitet werden:
Zur Änderung der Spritzwasserdurchflussmenge kann beispielsweise wenigstens ein Spritzrohr entsprechend beeinflusst werden. Zur Änderung der Geschwindigkeit der Papiermaschine kann wenigstens ein Antrieb dieser Papiermaschine entsprechend beeinflusst werden. Zur Verringerung des Vakuums an dem Entwässerungselement kann wenigstens ein Ventil entsprechend verstellt werden. Zudem ist es beispielsweise möglich, zur Reduzierung der Siebspannung wenigstens eine Spannwalze entsprechend zu verstellen. Im Fall des Überschreitens eines entsprechenden Grenzwertes kann beispielsweise auch ein Alarmsignal erzeugt werden. Bei den zuvor genannten Stellgliedern kann es sich also beispielsweise um Spritzrohre, Antriebe der Papiermaschine, Ventile, Spannwalzen, Signalgeber und/oder dergleichen handeln.

Gemäß einer zweckmäßigen Ausgestaltung des erfindungsgemäßen Verfahrens wird im Fall des Überschreitens eines ersten Grenzwertes zunächst ein Warnsignal erzeugt und bei Überschreiten eines weiteren Grenzwertes zumindest eine entsprechende Gegenmaßnahme eingeleitet, mit der einer weiteren Erwärmung des überwachten Bereichs entgegengewirkt bzw. der überwachte Bereich abgekühlt wird.

Eine jeweilige Temperaturmessung ist in Maschinenlaufrichtung im allgemeinen nur an den folgenden Stellen sinnvoll:
a) am Anfang und am Ende eines Entwässerungselements, z.B. an der ersten und letzten Keramikleiste eines Flachsaugkastens;
b) insbesondere dort, wo ein hohes Vakuum anliegt und/oder eine Siebumlenkung mit einer Leiste oder einen Belag erfolgt;
c) im allgemeinen dort, wo ein spezifisch hoher Druck des Siebes auf die Keramik vorliegt und/oder
d) dort, wo eine unzureichende Schmierung durch geringe Entwässerung oder nicht vorhandenes Spritzwasser gegeben ist. Zweckmäßigerweise ist also zumindest an einer der genannten Stellen jeweils ein Thermosensor vorgesehen.

Von Vorteil ist auch, wenn die Temperatur quer zur Maschinenlaufrichtung betrachtet an mehreren einen jeweiligen Abstand voneinander aufweisenden Stellen gemessen wird. Dabei kann der Abstand zwischen den Messstellen jeweils beispielsweise etwa 500 mm betragen.

Als Temperatursensor wird vorzugsweise ein Thermoelement verwendet.

Weitere bevorzugte Ausgestaltungen des erfindungsgemäßen Verfahrens sind in den Unteransprüchen angegeben.

Das Überwachungssystem der erfindungsgemäßen Papiermaschine umfasst entsprechend wenigstens einen Temperatursensor, der mit dem der Papiermaschine zugeordneten Prozessleitsystem verbunden ist, um die Temperatur in der Keramik und/oder die Temperatur an einer Klebestelle zwischen der Keramik und einem zugeordneten Grundkörper und/oder die Temperatur in dem Grundkörper zu messen, wobei der erhaltene Temperaturmesswert in dem Prozessleitsystem ausgewertet und vorzugsweise mit wenigstens einem vorgebbaren Grenzwert verglichen wird und in Abhängigkeit vom Ergebnis der Auswertung bzw. bei Überschreiten des vorgebbaren Grenzwertes über das Prozessleitsystem automatisch wenigstens ein Stellglied entsprechend aktivierbar oder beeinflussbar ist, um das Überschreiten des Grenzwertes zu signalisieren und/oder zumindest eine entsprechende Gegenmaßnahme einzuleiten, mit der einer weiteren Erwärmung des überwachten Bereichs entgegengewirkt bzw. der überwachte Bereich abgekühlt wird.

Vorteilhafte Ausführungsformen der erfindungsgemäßen Papiermaschine sind in den Unteransprüchen angegeben.

Weitere Merkmale und Vorteile der Erfindung ergeben sich aus den Unteransprüchen und der nachfolgenden Beschreibung bevorzugter Ausführungsbeispiele unter Bezugnahme auf die Zeichnung.

### Es zeigen

- Figur 1:: eine schematisierte Draufsicht auf einen Saugkasten der erfindungsgemäßen Maschine;
- Figuren 2a und 3a:: zwei schematisierte Seitenansichten eines Formatschiebers der erfindungsgemäßen Maschine;
- Figuren 2b und 3b:: zwei perspektivische Darstellungen eines Formatschiebers der erfindungsgemäßen Maschine;
- Figur 4:: eine zweite schematisierte Draufsicht auf einen Saugkasten der erfindungsgemäßen Maschine; und
- Figuren 5 und 6:: zwei schematisierte Seitenansichten eines Entwässerungselements der erfindungsgemäßen Maschine im Schnitt.

Die Figur 1 zeigt eine schematisierte Draufsicht auf einen Saugkasten 6 einer Maschine 1 zur Herstellung einer Faserstoffbahn 2, insbesondere einer Papier-, Karton- oder Tissuebahn, aus einer Faserstoffsuspension 3, mit einem Blattbildungsbereich 4, wobei der Saugkasten 6 lediglich in geschnittener Draufsicht dargestellt ist. In dem Blattbildungsbereich 4 ist die sich bildende Faserstoffbahn 2 mittels mindestens einer porösen Bespannung 5, insbesondere eines Siebbands 5.1, über den mindestens einen Saugkasten 6 geführt, der aus einem Grundkasten 7 mit mindestens eine Saugkastenabdeckung 11 besteht, wobei der Grundkasten 7 mindestens einen Anschluss 8 samt Leitung 8.1 für mindestens eine Unterdruckquelle 9 aufweist, und wobei die mindestens eine Saugkastenabdeckung 11 aus wenigstens zwei quer zur Maschinenlaufrichtung L (Pfeil) verlaufenden, einen Saugschlitz 13 begrenzenden und aus je einem Grundkörper 14 und aus je mindestens einer Keramik 15 bestehenden Entwässerungselementen 12, insbesondere Entwässerungsleisten 12.1, gebildet ist. Vorzugsweise ist in den beiden Randzonen 10 der Bespannung 5 der mindestens eine Saugschlitz 13 durch je einen aus einem Grundkörper 17 und aus mindestens einer Keramik 18 bestehenden Formatschieber 16 begrenzt.
Erfindungsgemäß ist nun vorgesehen, dass wenigstens ein Entwässerungselement 12 und/oder ein Formatschieber 16 mindestens ein abnehmbares Randstück 12.2, 18.1, 18.2 aufweist, in welchem mindestens ein Temperatursensor 19 integriert ist, um die Temperatur in der Keramik und/oder die Temperatur an einer Klebestelle zwischen der Keramik und dem zugeordneten Grundkörper und/oder die Temperatur in dem Grundkörper zu messen. Das Randstück 12.2, 18.1, 18.2 kann dabei mittels Klebung und/oder Klemmung, welche in verschiedensten Arten bereits offenbart wurde, auf dem Grundkörper 17 befestigt sein. Unabhängig von der Art der Befestigung muss unter allen Umständen eine hundertprozentige Funktionssicherheit gewährleistet sein.
Weiterhin ist vorgesehen, dass in Maschinenlaufrichtung L (Pfeil) betrachtet am Anfang und/oder am Ende des Entwässerungselements 12 jeweils wenigstens ein Temperatursensor 19 angeordnet ist.
Ferner ist der Formatschieber 16 vorteilhafterweise quer zur Maschinenlaufrichtung L (Pfeil) verschiebbar, angedeutet durch einen beidseitigen Bewegungspfeil. Die Verschiebung kann dabei manuell bei form- und/oder kraftschlüssiger Feststellung oder elektromechanisch erfolgen. Jedoch sind selbstverständlich noch weitere Verschieb- und Feststellmechanismen, welche dem Fachmann wohlbekannt sind, möglich.
Auch ist als Temperatursensor 19 ein an sich bekanntes Thermoelement vorgesehen.

Die Figuren 2a und 3a zeigen zwei schematisierte Seitenansichten eines Formatschiebers der erfindungsgemäßen Maschine, wohingegen die Figuren 2b und 3b zwei perspektivische Darstellungen derselben zeigen.

Der Formatschieber 16 der Figur 2a besteht erfindungsgemäß aus einem Grundkörper 17 und drei abnehmbaren Randstücken 18.1, 18.2, 18.3, wobei in den Randstücken 18.1, 18.2 je ein Temperatursensor 19.1, 19.2 integriert ist.
Erfindungsgemäß ist nun weiterhin vorgesehen, dass quer zur Maschinenlaufrichtung L (Pfeil) betrachtet mehrere in einem jeweiligen Abstand A voneinander angeordnete Temperatursensoren 19.1, 19.2 vorgesehen sind, wobei der Abstand A zwischen den Messstellen jeweils etwa 500 mm beträgt. Die mindestens eine Anschlussleitung 19.3 für die Temperatursensoren 19.1, 19.2 ist in gestrichelter Weise dargestellt.
Weiterhin besteht der Grundkörper 17 des Formatschiebers 16 (und/oder des Entwässerungselements, welches selbstverständlich auch eine Entwässerungsleiste sein kann,) aus einem GFK-Material.
Die Keramiken 18.1, 18.2, 18.3 des Formatschiebers 16 (und/oder des Entwässerungselements) sind als Keramikplättchen 18.1', 18.2', 18.3' ausgebildet und weisen eine Höhe H im Bereich von 1 mm bis 10 mm, vorzugsweise von 2 mm bis 6 mm, auf.
Der Formatschieber 16 der Figur 2a ist einteilig mit einer vorzugsweise konstanten Höhe ausgeführt und er ist mit mindestens einem Höhenverstellmechanismus 20 versehen. Der Höhenverstellmechanismus 20 besteht in vorteilhafter Ausführung aus mindestens einer Verstellschraube 20.1 samt dazugehöriger Fixierschraube 20.2.
Die Figur 2b zeigt eine perspektivische Darstellung des Formatschiebers 16 der Figur 2a.

Auch der Formatschieber 16 der Figur 3a besteht erfindungsgemäß aus einem Grundkörper 17 und drei abnehmbaren Randstücken 18.1, 18.2, 18.3, wobei in dem Randstück 18.1 ein Temperatursensor 19 integriert ist.
Der Formatschieber 16 der Figur 3a ist mehrteilig mit einer vorzugsweise konstanten Höhe ausgeführt und er ist mit mindestens einer Höhenverstellung in Form mindestens eines Zwischenblechs 21 versehen.
Die Figur 3b zeigt eine perspektivische Darstellung des Formatschiebers 16 der Figur 3a.

Die Figur 4 zeigt eine zweite schematisierte Draufsicht auf einen Saugkasten 6 der erfindungsgemäßen Maschine 1. Hinsichtlich der allgemeinen Beschreibung des Saugkastens 6 wird auf die Beschreibung des Saugkastens 6 der Figur 1 verwiesen.
Erfindungsgemäß ist nun vorgesehen, dass der vorzugsweise verschiebbare Formatschieber 16 eine Verlängerung 22 aufweist, die sich in Richtung der Maschinenmitte M (gestrichelte Linie) erstreckt, und vorzugsweise die Bespannung 5 berührt. Weiters ist er durchlässig für ein Fluid, beispielsweise Luft oder Wasser. Die Verlängerung 22 ist - von oben gesehen - vorzugsweise keilförmig und/oder perforiert. Auch weist der Formatschieber (16) ein im wesentlichen gleiches von der Bespannung (5) berührte Oberflächenprofil wie das Entwässerungselement (12) auf.

Die in den Figuren 5 und 6 im Seitenschnitt dargestellten, jeweils einem Entwässerungselement 12 zugeordneten Entwässerungsleisten 12.1 umfassen jeweils einen Grundkörper 14 und eine mit diesem durch eine Klebestelle 23 verbundene Keramik 18. Den Entwässerungsleisten 12.1 ist als Temperatursensor 19 jeweils ein Thermoelement zugeordnet, das über eine Anschlussleitung 19.3 insbesondere mit einem der Maschine zugeordneten Prozessleitsystem 24 verbunden sein kann.

Bei der in der Figur 5 dargestellten Entwässerungsleiste 12.1 erfolgt die Temperaturmessung an der Klebestelle 23. Dazu ist der Temperatursensor 19 in einer im Grundkörper 14 vorgesehenen Ausnehmung 25 angrenzend an die Klebestelle 23 angeordnet.

Bei der in der Figur 6 dargestellten Entwässerungsleiste 12.1 erfolgt die Temperaturmessung an der sogenannten "heißen" Keramikzone, hier also innerhalb der Keramik 18 nahe an der Keramikoberfläche 26, an der die maximale Temperatur auftritt. Wie anhand der Figur 6 zu erkennen ist, ist der Temperatursensor 19 im Bereich einer Kante 27 vorgesehen. Im vorliegenden Fall ist der Temperatursensor 19 in einer Ausnehmung 25 der Keramik 18 angeordnet, die sich an die Ausnehmung 25 im Grundkörper 14 anschließt, durch die hindurch die Anschlussleitung 19.3 nach außen geführt ist. Die in der Keramik 15 vorgesehene Ausnehmung 25 wurde vorzugsweise im grünen Zustand, das heisst vor der Sinterung der Keramik 15 erzeugt. Weiterhin kann der Temperatursensor 19 an einer beliebigen Stelle über die von der Bespannung beaufschlagten Breite des Entwässerungselements angeordnet sein.

In beiden in den Figuren 5 und 6 dargestellten Fällen wird der erhaltene Temperaturmesswert in dem der Papiermaschine zugeordneten Prozessleitsystem 24 ausgewertet und vorzugsweise mit wenigstens einem vorgebbaren Grenzwert verglichen. In Abhängigkeit vom Ergebnis der Auswertung beziehungsweise bei Überschreiten des vorgebbaren Grenzwertes wird über das Prozessleitsystem 24 dann automatisch wenigstens ein Stellglied entsprechend aktiviert oder beeinflusst, um das Überschreiten des Grenzwertes zu signalisieren und/oder zumindest eine entsprechende Gegenmaßnahme einzuleiten, mit der einer weiteren Erwärmung des überwachten Bereichs des Entwässerungselements entgegengewirkt beziehungsweise der überwachte Bereich abgekühlt wird. Dabei kann die Temperaturmessung insbesondere Teil eines Regelsystems sein, das eine sich an die Temperaturmessung anschließende Signalumwandlung und eine mittels des Prozessleitsystems 24 durchzuführende Datenverarbeitung umfasst.

### Bezugszeichenliste

- 1: Maschine
- 2: Faserstoffbahn
- 3: Faserstoffsuspension
- 4: Blattbildungsbereich
- 5: Bespannung
- 5.1: Siebband
- 6: Saugkasten
- 7: Grundkasten
- 8: Anschluss
- 8.1: Leitung
- 9: Unterdruckquelle
- 10: Randzone
- 11: Saugkastenabdeckung
- 12: Entwässerungselement
- 12.1: Entwässerungsleiste
- 12.2, 18.1, 18.2, 18.3: Randstück
- 13: Saugschlitz
- 14: Grundkörper (Entwässerungsleiste)
- 15: Keramik
- 16: Formatschieber
- 17: Grundkörper (Formatschieber)
- 18: Keramik
- 18.1', 18.2', 18.3': Keramikplättchen
- 19, 19.1, 19.2: Temperatursensor
- 19.3: Anschlussleitung
- 20: Höhenverstellmechanismus
- 20.1: Verstellschraube
- 20.2: Fixierschraube
- 21: Zwischenblech
- 22: Verlängerung
- 23: Klebestelle
- 24: Prozessleitsystem
- 25: Ausnehmung
- 26: Keramikoberfläche
- 27: Kante

- A: Abstand
- H: Höhe
- L: Maschinenlaufrichtung (Pfeil)
- M: Maschinenmitte

## Patentansprüche

1. Maschine (1) zur Herstellung einer Faserstoffbahn (2), insbesondere einer Papier-, Karton- oder Tissuebahn, aus einer Faserstoffsuspension (3), mit einem Blattbildungsbereich (4), in welchem die sich bildende Faserstoffbahn (2) mittels mindestens einer porösen Bespannung (5), insbesondere eines Siebbands (5.1), über mindestens einen Saugkasten (6) geführt ist, der aus einem Grundkasten (7) mit mindestens einer Saugkastenabdeckung (11) besteht, wobei der Grundkasten (7) mindestens einen Anschluss (8) samt Leitung (8.1) für mindestens eine Unterdruckquelle (9) aufweist, und wobei die mindestens eine Saugkastenabdeckung (11) aus wenigstens zwei quer zur Maschinenlaufrichtung (L) verlaufenden, einen Saugschlitz (13) begrenzenden und aus je einem Grundkörper (14) und aus je mindestens einer Keramik (15) bestehenden Entwässerungselementen (12), insbesondere Entwässerungsleisten (12.1), gebildet ist, wobei vorzugsweise in den beiden Randzonen (10) der Bespannung (5) der mindestens eine Saugschlitz (13) durch je einen aus einem Grundkörper (17) und aus mindestens einer Keramik (18) bestehenden Formatschieber (16) begrenzt ist,
**dadurch gekennzeichnet,**
**dass** wenigstens ein Entwässerungselement (12) und/oder ein Formatschieber (16) mindestens ein abnehmbares Randstück (12.2, 18.1, 18.2, 18.3) aufweist, in welchem mindestens ein Temperatursensor (19, 19.1, 19.2) integriert ist, um die Temperatur in der Keramik (15, 18) und/oder die Temperatur an einer Klebestelle (23) zwischen der Keramik (15, 18) und dem zugeordneten Grundkörper (14, 17) und/oder die Temperatur in dem Grundkörper (14, 17) zu messen.

2. Maschine (1) nach Anspruch 1,
**dadurch gekennzeichnet,**
**dass** der Temperatursensor (19, 19.1, 19.2) in der Keramik (15, 18), nahe der Keramikoberfläche (26), an welcher die maximale Temperatur auftritt, und an einer beliebigen Stelle über die von der Bespannung (5) beaufschlagten Breite des Entwässerungselements (12) angeordnet ist.

3. Maschine (1) nach Anspruch 1 oder 2,
**dadurch gekennzeichnet,**
**dass** der Temperatursensor (19, 19.1, 19.2) in einer Ausnehmung (25) in der Keramik (15, 18) angeordnet ist.

4. Maschine (1) nach einem der vorhergehenden Ansprüche,
**dadurch gekennzeichnet,**
**dass** in Maschinenlaufrichtung (L) betrachtet am Anfang und/oder am Ende des Entwässerungselements (12) jeweils wenigstens ein Temperatursensor (19, 19.1, 19.2) vorgesehen ist.

5. Maschine (1) nach einem der vorhergehenden Ansprüche,
**dadurch gekennzeichnet,**
**dass** quer zur Maschinenlaufrichtung (L) betrachtet mehrere in einem jeweiligen Abstand (A) voneinander angeordnete Temperatursensoren (19.1, 19.2) vorgesehen sind.

6. Maschine (1) nach Anspruch 5,
**dadurch gekennzeichnet,**
**dass** der Abstand (A) zwischen den Messstellen jeweils etwa 500 mm beträgt.

7. Maschine (1) nach einem der vorhergehenden Ansprüche,
**dadurch gekennzeichnet,**
**dass** als Temperatursensor (19, 19.1, 19.2) ein Thermoelement vorgesehen ist.

8. Maschine (1) nach einem der vorhergehenden Ansprüche,
**dadurch gekennzeichnet,**
**dass** der Grundkörper (14, 17) des Entwässerungselements (12) und/oder des Formatschiebers (16) aus einem GFK-Material besteht.

9. Maschine (1) nach einem der vorhergehenden Ansprüche,
**dadurch gekennzeichnet,**
**dass** die Keramik (15, 18) des Entwässerungselements (12) und/oder des Formatschiebers (16) als Keramikplättchen (18.1', 18.2', 18.3') ausgebildet ist und eine Höhe (H) im Bereich von 1 mm bis 10 mm, vorzugsweise von 2 mm bis 6 mm, aufweist.

10. Maschine (1) nach einem der vorhergehenden Ansprüche,
**dadurch gekennzeichnet,**
**dass** der Formatschieber (16) quer zur Maschinenlaufrichtung (L) verschiebbar ist.

11. Maschine (1) nach einem der vorhergehenden Ansprüche,
**dadurch gekennzeichnet,**
**dass** der Formatschieber (16) einteilig mit einer vorzugsweise konstanten Höhe (H) ausgeführt ist.

12. Maschine (1) nach einem der Ansprüche 1 bis 10,
**dadurch gekennzeichnet,**
**dass** der Formatschieber (16) mehrteilig mit einer vorzugsweise konstanten Höhe (H) ausgeführt ist.

13. Maschine (1) nach Anspruch 11 oder 12,
**dadurch gekennzeichnet,**
**dass** der Formatschieber (16) mit mindestens einem Höhenverstellmechanismus (20) versehen ist.

14. Maschine (1) nach Anspruch 13,
**dadurch gekennzeichnet,**
**dass** der Höhenverstellmechanismus (20) aus mindestens einer Verstellschraube (20.1) samt dazugehöriger Fixierschraube (20.2) besteht.

15. Maschine (1) nach einem der vorhergehenden Ansprüche,
**dadurch gekennzeichnet,**
**dass** der Formatschieber (16) eine Verlängerung (22) aufweist, die sich in Richtung der Maschinenmitte (M) erstreckt und vorzugsweise die Bespannung (5) berührt.

16. Maschine (1) nach Anspruch 15,
**dadurch gekennzeichnet,**
**dass** der Formatschieber (16) durchlässig für ein Fluid, beispielsweise Luft oder Wasser, ist.

17. Maschine (1) nach Anspruch 15 oder 17,
**dadurch gekennzeichnet,**
**dass** der Formatschieber (16) ein im wesentlichen gleiches von der Bespannung (5) berührtes Oberflächenprofil wie das Entwässerungselement (12) aufweist.

18. Maschine (1) nach einem der Ansprüche 15 bis 17,
**dadurch gekennzeichnet,**
**dass** die Verlängerung (22) - von oben gesehen - keilförmig ist.

19. Maschine (1) nach einem der Ansprüche 15 bis 18,
**dadurch gekennzeichnet,**
**dass** die Verlängerung (22) - von oben gesehen - perforiert ist.

20. Verfahren zur Überwachung eines wenigstens eine Keramik (18) umfassenden Entwässerungselements (12) einer Papiermaschine mit den folgenden Verfahrensschritten:
a) es wird die Temperatur in der Keramik (18) und/oder die Temperatur an einer Klebestelle (23) zwischen der Keramik (18) und einem zugeordneten Grundkörper (14) und/oder die Temperatur in dem Grundkörper (14) gemessen,
b) der erhaltene Temperaturmesswert wird in einem der Papiermaschine zugeordneten Prozessleitsystem (24) ausgewertet und vorzugsweise mit wenigstens einem vorgebbaren Grenzwert verglichen,
c) in Abhängigkeit vom Ergebnis der Auswertung bzw. bei Überschreiten des vorgebbaren Grenzwertes wird über das Prozessleitsystem (24) automatisch wenigstens ein Stellglied entsprechend aktiviert oder beeinflusst, um das Überschreiten des Grenzwertes zu signalisieren und/oder zumindest eine entsprechende Gegenmaßnahme einzuleiten, mit der einer weiteren Erwärmung des überwachten Bereichs entgegengewirkt bzw. der überwachte Bereich abgekühlt wird.

21. Verfahren nach Anspruch 20,
**dadurch gekennzeichnet,**
**dass** die Temperaturmessung Teil eines Regelsystems ist, das überdies eine sich an die Temperaturmessung anschließende Signalumwandlung und eine mittels des Prozessleitsystems (24) durchzuführende Datenverarbeitung umfasst.

22. Verfahren nach Anspruch 20 oder 21,
**dadurch gekennzeichnet,**
**dass** die Temperatur in der Keramik (18) und nahe der Keramikoberfläche (26) gemessen wird, an der die maximale Temperatur auftritt.

23. Verfahren nach einem der Ansprüche 20 bis 22,
**dadurch gekennzeichnet,**
**dass** in der Keramik (18) eine Ausnehmung (25) erzeugt wird, dass in die Ausnehmung (25) ein Temperatursensor (19) eingesetzt wird und dass mittels dieses in die Ausnehmung (25) eingesetzten Temperatursensors (19) die Temperatur in der Keramik (18) gemessen wird.

24. Verfahren nach Anspruch 23,
**dadurch gekennzeichnet,**
**dass** die Ausnehmung (25) in der Keramik (18) vor der Sinterung der Keramik (18) erzeugt wird.

25. Verfahren nach Anspruch 24,
**dadurch gekennzeichnet,**
**dass** die Ausnehmung (25) in einem Pressvorgang erzeugt wird.

26. Verfahren nach Anspruch 23,
**dadurch gekennzeichnet,**
**dass** die Ausnehmung (25) in der Keramik (18) durch Bearbeiten der Keramik (18) im bereits gesinterten Zustand erzeugt wird.

27. Verfahren nach einem der Ansprüche 20 bis 26,
**dadurch gekennzeichnet,**
**dass** im Fall des Überschreitens eines betreffenden Grenzwertes zumindest eine der folgenden Gegenmaßnahmen eingeleitet wird:
a) Verringerung der Siebbandgeschwindigkeit vorzugsweise bis zum Stillstand,
b) insbesondere langsame Erhöhung der Spülwassermenge,
c) Verringerung des Vakuums an dem Entwässerungselement (12).

28. Verfahren nach einem der Ansprüche 20 bis 27,
**dadurch gekennzeichnet,**
**dass** zur Änderung der Spritzwasserdurchflussmenge wenigstens ein Spritzrohr entsprechend beeinflusst wird.

29. Verfahren nach einem der Ansprüche 20 bis 28,
**dadurch gekennzeichnet,**
**dass** zur Änderung der Geschwindigkeit der Papiermaschine wenigstens ein Antrieb dieser Papiermaschine entsprechend beeinflusst wird.

30. Verfahren nach einem der Ansprüche 20 bis 29,
**dadurch gekennzeichnet,**
**dass** zur Verringerung des Vakuums an dem Entwässerungselement (12) wenigstens ein Ventil entsprechend verstellt wird.

31. Verfahren nach einem der Ansprüche 20 bis 30,
**dadurch gekennzeichnet,**
**dass** zur Reduzierung der Siebspannung wenigstens eine Spannwalze entsprechend verstellt wird.

32. Verfahren nach einem der Ansprüche 20 bis 31,
**dadurch gekennzeichnet,**
**dass** im Fall des Überschreitens eines betreffenden Grenzwertes ein Alarmsignal erzeugt wird.

33. Verfahren nach einem der Ansprüche 20 bis 32,
**dadurch gekennzeichnet,**
**dass** im Fall des Überschreitens eines ersten Grenzwertes zunächst ein Warnsignal erzeugt und bei Überschreiten eines weiteren Grenzwertes zumindest eine entsprechende Gegenmaßnahme eingeleitet wird, mit der einer weiteren Erwärmung des überwachten Bereichs entgegengewirkt bzw. der überwachte Bereich abgekühlt wird.

34. Verfahren nach einem der Ansprüche 20 bis 33,
**dadurch gekennzeichnet,**
**dass** die Temperatur in Maschinenlaufrichtung betrachtet am Anfang und/oder am Ende des Entwässerungselements (12) gemessen wird.

35. Verfahren nach einem der Ansprüche 20 bis 34,
**dadurch gekennzeichnet,**
**dass** die Temperatur quer zur Maschinenlaufrichtung betrachtet an mehreren einen jeweiligen Abstand voneinander aufweisenden Stellen gemessen wird.

36. Verfahren nach Anspruch 35,
**dadurch gekennzeichnet,**
**dass** der Abstand zwischen den Messstellen jeweils etwa 500 mm beträgt.

37. Verfahren nach einem der Ansprüche 20 bis 36,
**dadurch gekennzeichnet,**
**dass** als Temperatursensor ein Thermoelement (19) verwendet wird.

38. Verfahren nach einem der Ansprüche 20 bis 37,
**dadurch gekennzeichnet, dass** das Entwässerungselement (12) wenigstens eine Keramikleiste (12.3) und/oder dergleichen umfasst.

39. Papiermaschine mit einem Prozessleitsystem (24), einem wenigstens eine Keramik (18) umfassenden Entwässerungselement (12) und einem System zur Überwachung des Entwässerungselements (12) mit wenigstens einem Temperatursensor (19), der mit dem der Papiermaschine zugeordneten Prozessleitsystem (24) verbunden ist, um die Temperatur in der Keramik (18) und/oder die Temperatur an einer Klebestelle (23) zwischen der Keramik (18) und einem zugeordneten Grundkörper (14) und/oder die Temperatur in dem Grundkörper (14) zu messen, wobei der erhaltene Temperaturmesswert in dem Prozessleitsystem (24) ausgewertet und vorzugsweise mit wenigstens einem vorgebbaren Grenzwert verglichen wird und in Abhängigkeit vom Ergebnis der Auswertung bzw. bei Überschreiten des vorgebbaren Grenzwertes über das Prozessleitsystem (24) automatisch wenigstens ein Stellglied entsprechend aktivierbar oder beeinflussbar ist, um das Überschreiten des Grenzwertes zu signalisieren und/oder zumindest eine entsprechende Gegenmaßnahme einzuleiten, mit der einer weiteren Erwärmung des überwachten Bereichs entgegengewirkt bzw. der überwachte Bereich abgekühlt wird.

40. Papiermaschine nach Anspruch 39,
**dadurch gekennzeichnet,**
**dass** der Temperatursensor (19) Teil eines Regelsystems ist, das überdies eine sich an die Temperaturmessung anschließende Signalumwandlung und eine mittels des Prozessleitsystems (24) durchzuführende Datenverarbeitung umfasst.

41. Papiermaschine nach Anspruch 39 oder 40,
**dadurch gekennzeichnet,**
**dass** der Temperatursensor (19) in der Keramik (18) und nahe der Keramikoberfläche (26) angeordnet ist, an der die maximale Temperatur auftritt.

42. Papiermaschine nach einem der Ansprüche 39 bis 41,
**dadurch gekennzeichnet,**
**dass** der Temperatursensor (19) in einer Ausnehmung (25) der Keramik (18) angeordnet ist.

43. Papiermaschine nach einem der Ansprüche 39 bis 42,
**dadurch gekennzeichnet,**
**dass** das Prozessleitsystem (24) so ausgeführt ist, dass im Fall des Überschreitens eines betreffenden Grenzwertes zumindest eine der folgenden Gegenmaßnahmen eingeleitet wird:
a) Verringerung der Siebbandgeschwindigkeit vorzugsweise bis zum Stillstand,
b) insbesondere langsame Erhöhung der Spülwassermenge,
c) Verringerung des Vakuums an dem Entwässerungselement (12).

44. Papiermaschine nach einem der Ansprüche 39 bis 43,
**dadurch gekennzeichnet,**
**dass** mittels des Prozessleitsystems (24) zur Änderung der Spritzwasserdurchflussmenge wenigstens ein Spritzrohr entsprechend beeinflussbar ist.

45. Papiermaschine nach einem der Ansprüche 39 bis 44,
**dadurch gekennzeichnet,**
**dass** mittels des Prozessleitsystems (24) zur Änderung der Geschwindigkeit der Papiermaschine wenigstens ein Antrieb dieser Papiermaschine entsprechend beeinflussbar ist.

46. Papiermaschine nach einem der Ansprüche 39 bis 45,
**dadurch gekennzeichnet,**
**dass** mittels des Prozessleitsystems (24) zur Verringerung des Vakuums an dem Entwässerungselement (12) wenigstens ein Ventil entsprechend verstellbar ist.

47. Papiermaschine nach einem der Ansprüche 39 bis 46,
**dadurch gekennzeichnet,**
**dass** mittels des Prozessleitsystems (24) zur Reduzierung der Siebspannung wenigstens eine Spannwalze entsprechend verstellbar ist.

48. Papiermaschine nach einem der Ansprüche 39 bis 47,
**dadurch gekennzeichnet,**
**dass** mittels des Prozessleitsystems (24) im Fall des Überschreitens eines betreffenden Grenzwertes ein Alarmsignal erzeugbar ist.

49. Papiermaschine nach einem der Ansprüche 39 bis 48,
**dadurch gekennzeichnet,**
**dass** mittels des Prozessleitsystems (24) im Fall des Überschreitens eines ersten Grenzwertes zunächst ein Warnsignal erzeugbar und bei Überschreiten eines weiteren Grenzwertes zumindest eine entsprechende Gegenmaßnahme einleitbar ist, mit der einer weiteren Erwärmung des überwachten Bereichs entgegengewirkt bzw. der überwachte Bereich abgekühlt wird.

50. Papiermaschine nach einem der Ansprüche 39 bis 49,
**dadurch gekennzeichnet,**
**dass** in Maschinenlaufrichtung betrachtet am Anfang und/oder am Ende des Entwässerungselements (12) jeweils wenigstens ein Temperatursensor (19) vorgesehen ist.

51. Papiermaschine nach einem der Ansprüche 39 bis 50,
**dadurch gekennzeichnet,**
**dass** quer zur Maschinenlaufrichtung betrachtet mehrere in einem jeweiligen Abstand voneinander angeordnete Temperatursensoren (19) vorgesehen sind.

52. Papiermaschine nach Anspruch 51,
**dadurch gekennzeichnet,**
**dass** der Abstand zwischen den Messstellen jeweils etwa 500 mm beträgt.

53. Papiermaschine nach einem der Ansprüche 39 bis 52,
**dadurch gekennzeichnet,**
**dass** als Temperatursensor ein Thermoelement (19) vorgesehen ist.

54. Papiermaschine nach einem der Ansprüche 39 bis 53,
**dadurch gekennzeichnet,**
**dass** das Entwässerungselement (12) wenigstens eine Keramikleiste (12.3) und/oder dergleichen umfasst.

## Claims

1. Machine (1) for producing a fibrous web (2), in particular a paper, board or tissue web, from a fibrous suspension (3), having a sheet-forming region (4) in which the forming fibrous web (2) is guided by means of at least one porous fabric (5), in particular a wire (5.1), over at least one suction box (6), which comprises a box base (7) having at least one suction box cover (11), the box base (7) having at least one connection (8) together with line (8.1) for at least one vacuum source (9),and the at least one suction box cover (11) being formed of at least two dewatering elements (12), in particular dewatering foils (12.1) extending transversely with respect to the machine running direction (L), bounding a suction slot (13) and each comprising a base body (14) and at least one ceramic (15) in each case, in the two edge zones (10) of the fabric (5), the at least one suction slot (13) preferably being bounded in each case by a format slide (16) comprising a base body (17) and at least one ceramic (18),
**characterized in that**
at least one dewatering element (12) and/or a format slide (16) has at least one removable edge piece (12.2, 18.1, 18.2, 18.3) in which at least one temperature sensor (19, 19.1, 19.2) is integrated in order to measure the temperature in the ceramic (15, 18) and/or the temperature at a bonding point (23) between the ceramic (15, 18) and the associated base body (14, 17) and/or the temperature in the base body (14, 17).

2. Machine (1) according to Claim 1, **characterized in that** the temperature sensor (19, 19.1, 19.2) is arranged in the ceramic (15, 18) close to the ceramic surface (26) at which the maximum temperature occurs, and is arranged at any desired point over the width of the dewatering element (12) on which the fabric (5) acts.

3. Machine (1) according to Claim 1 or 2, **characterized in that** the temperature sensor (19, 19.1, 19.2) is arranged in a recess (25) in the ceramic (15, 18).

4. Machine (1) according to one of the preceding claims, **characterized in that**, as seen in the machine running direction (L), in each case at least one temperature sensor (19, 19.1, 19.2) is provided at the start and/or at the end of the dewatering element (12).

5. Machine (1) according to one of the preceding claims, **characterized in that**, as seen transversely with respect to the machine running direction (L), a plurality of temperature sensors (19.1, 19.2) arranged at a respective distance (A) from one another are provided.

6. Machine (1) according to Claim 5, **characterized in that** the distance (A) between the measuring points is in each case about 500 mm.

7. Machine (1) according to one of the preceding claims, **characterized in that** the temperature sensor (19, 19.1, 19.2) provided is a thermocouple.

8. Machine (1) according to one of the preceding claims, **characterized in that** the base body (14, 17) of the dewatering element (12) and/or of the format slide (16) consists of a GRP material.

9. Machine (1) according to one of the preceding claims, **characterized in that** the ceramic (15, 18) of the dewatering element (12) and/or of the format slide (16) is formed as ceramic platelets (18.1', 18.2', 18.3') and has a height (H) in the range from 1 mm to 10 mm, preferably from 2 mm to 6 mm.

10. Machine (1) according to one of the preceding claims, **characterized in that** the format slide (16) can be displaced transversely with respect to the machine running direction (L).

11. Machine (1) according to one of the preceding claims, **characterized in that** the format slide (16) is implemented in one piece with a preferably constant height (H).

12. Machine (1) according to one of Claims 1 to 10, **characterized in that** the format slide (16) is implemented in a plurality of pieces with a preferably constant height (H).

13. Machine (1) according to Claim 11 or 12, **characterized in that** the format slide (16) is provided with at least one height adjusting mechanism (20).

14. Machine (1) according to Claim 13, **characterized in that** the height adjusting mechanism (20) comprises at least one adjusting screw (20.1) together with associated fixing screw (20.2).

15. Machine (1) according to one of the preceding claims, **characterized in that** the format slide (16) has an extension (22) which extends in the direction of the centre of the machine (M) and preferably touches the fabric (5).

16. Machine (1) according to Claim 15, **characterized in that** the format slide (16) is permeable to a fluid, for example air or water.

17. Machine (1) according to Claim 15 or 17, **characterized in that** the format slide (16) has substantially the same surface profile touched by the fabric (5) as the dewatering element (12).

18. Machine (1) according to one of Claims 15 to 17, **characterized in that** the extension (22) - seen from above - is wedge-shaped.

19. Machine (1) according to one of Claims 15 to 18, **characterized in that** the extension (22) - seen from above - is perforated.

20. Method of monitoring a dewatering element (12) comprising at least one ceramic (18) for a paper machine, having the following method steps:
a) the temperature in the ceramic (18) and/or the temperature at a bonding point (23) between the ceramic (18) and an associated base body (14) and/or the temperature in the base body (14) are measured,
b) the measured temperature value obtained is evaluated in a process control system (24) assigned to the paper machine and is preferably compared with at least one predefinable limiting value,
c) depending on the result of the evaluation or if the predefinable limiting value is exceeded, at least one actuating element is automatically activated or influenced appropriately via the process control system (24), in order to signal the fact that the limiting value has been exceeded and/or to initiate at least one appropriate countermeasure, with which further warming of the monitored region is counteracted or the monitored region is cooled.

21. Method according to Claim 20, **characterized in that** the temperature measurement is part of a control system which also comprises signal conversion following the temperature measurement and data processing to be carried out by means of the process control system (24).

22. Method according to Claim 20 or 21, **characterized in that** the temperature is measured in the ceramic (18) and close to the ceramic surface (26), at which the maximum temperature occurs.

23. Method according to one of Claims 20 to 22, **characterized in that** a recess (25) is produced in the ceramic (18), **in that** a temperature sensor (19) is inserted into the recess (25) and **in that**, by means of this temperature sensor (19) inserted into the recess (25), the temperature in the ceramic (18) is measured.

24. Method according to Claim 23, **characterized in that** the recess (25) in the ceramic (18) is produced before the sintering of the ceramic (18).

25. Method according to Claim 24, **characterized in that** the recess (25) is produced in a pressing operation.

26. Method according to Claim 23, **characterized in that** the recess (25) in the ceramic (18) is produced by machining the ceramic (18) in the already sintered state.

27. Method according to one of Claims 20 to 26, **characterized in that**, in the event that a relevant limiting value is exceeded, at least one of the following countermeasures is initiated:
a) reducing the wire speed, preferably down to a standstill,
b) in particular slowly increasing the quantity of washing water,
c) reducing the vacuum on the dewatering element (12).

28. Method according to one of Claims 20 to 27, **characterized in that**, in order to change the spray water flow rate, at least one spray pipe is influenced appropriately.

29. Method according to one of Claims 20 to 28, **characterized in that**, in order to change the speed of the paper machine, at least one drive of this paper machine is influenced appropriately.

30. Method according to one of Claims 20 to 29, **characterized in that**, in order to reduce the vacuum on the dewatering element (12), at least one valve is adjusted appropriately.

31. Method according to one of Claims 20 to 30, **characterized in that**, in order to reduce the wire tension, at least one tensioning roll is adjusted appropriately.

32. Method according to one of Claims 20 to 31, **characterized in that**, in the event that a relevant limiting value is exceeded, an alarm signal is generated.

33. Method according to one of Claims 20 to 32, **characterized in that**, in the event that a first limiting value is exceeded, first of all a warning signal is generated and, if a further limiting value is exceeded, at least one appropriate countermeasure is initiated, with which further warming of the monitored region is counteracted or the monitored region is cooled.

34. Method according to one of Claims 20 to 33, **characterized in that**, as seen in the machine running direction, the temperature is measured at the start and/or at the end of the dewatering element (12).

35. Method according to one of Claims 20 to 34, **characterized in that**, as seen transversely with respect to the machine running direction, the temperature is measured at a plurality of points at a respective distance from one another.

36. Method according to Claim 35, **characterized in that** the distance between the measuring points is in each case about 500 mm.

37. Method according to one of Claims 20 to 36, **characterized in that** the temperature sensor used is a thermocouple (19).

38. Method according to one of Claims 20 to 37, **characterized in that** the dewatering element (12) comprises at least one ceramic foil (12.3) and/or the like.

39. Paper machine having a process control system (24), a dewatering element (12) comprising at least one ceramic (18) and a system for monitoring the dewatering element (12), having at least one temperature sensor (19) which is connected to the process control system (24) assigned to the paper machine, in order to measure the temperature in the ceramic (18) and/or the temperature at a bonding point (23) between the ceramic (18) and an associated base body (14) and/or the temperature in the base body (14), the measured temperature value obtained being evaluated in the process control system (24) and preferably being compared with at least one predefined limiting value and, depending on the result of the evaluation or if the predefined limiting value is exceeded, it being possible for at least one actuating element to be automatically activated or influenced appropriately via the process control system (24), in order to signal the fact that the limiting value has been exceeded and/or to initiate at least one appropriate countermeasure, with which further warming of the monitored region is counteracted or the monitored region is cooled.

40. Paper machine according to Claim 39, **characterized in that** the temperature sensor (19) is part of a control system, which also comprises signal conversion following the temperature measurement and data processing to be carried out by means of the process control system (24).

41. Paper machine according to Claim 39 or 40, **characterized in that** the temperature sensor (19) is arranged in the ceramic (18) and close to the ceramic surface (26), at which the maximum temperature occurs.

42. Paper machine according to one of Claims 39 to 41, **characterized in that** the temperature sensor (19) is arranged in a recess (25) in the ceramic (18).

43. Paper machine according to one of Claims 39 to 42, **characterized in that**, the process control system (24) is designed such that, in the event that a relevant limiting value is exceeded, at least one of the following countermeasures is initiated:
a) reducing the wire speed, preferably down to a standstill,
b) in particular slowly increasing the quantity of washing water,
c) reducing the vacuum on the dewatering element (12).

44. Paper machine according to one of Claims 39 to 43, **characterized in that**, in order to change the spray water flow rate, at least one spray pipe can be influenced appropriately by means of the process control system (24).

45. Paper machine according to one of Claims 39 to 44, **characterized in that**, in order to change the speed of the paper machine, at least one drive of this paper machine can be influenced appropriately by means of the process control system (24).

46. Paper machine according to one of Claims 39 to 45, **characterized in that**, in order to reduce the vacuum on the dewatering element (12), at least one valve can be adjusted appropriately by means of the process control system (24).

47. Paper machine according to one of Claims 39 to 46, **characterized in that**, in order to reduce the wire tension, at least one tensioning roll can be adjusted appropriately by means of the process control system (24).

48. Paper machine according to one of Claims 39 to 47, **characterized in that**, in the event that a relevant limiting value is exceeded, an alarm signal can be generated by means of the process control system (24).

49. Paper machine according to one of Claims 39 to 48, **characterized in that**, in the event that a first limiting value is exceeded, first of all a warning signal can be generated by means of the process control system (24) and, if a further limiting value is exceeded, at least one appropriate countermeasure can be initiated, with which further warming of the monitored region is counteracted or the monitored region is cooled.

50. Paper machine according to one of Claims 39 to 49, **characterized in that**, as seen in the machine running direction, in each case at least one temperature sensor (19) is provided at the start and/or at the end of the dewatering element (12).

51. Paper machine according to one of Claims 39 to 50, **characterized in that**, as seen transversely with respect to the machine running direction, a plurality of temperature sensors (19) arranged at a respective distance from one another are provided.

52. Paper machine according to Claim 51, **characterized in that** the distance between the measuring points is in each case about 500 mm.

53. Paper machine according to one of Claims 39 to 52, **characterized in that** the temperature sensor provided is a thermocouple (19).

54. Paper machine according to one of Claims 39 to 53, **characterized in that** the dewatering element (12) comprises at least one ceramic foil (12.3) and/or the like.

## Revendications

1. Machine (1) pour la fabrication d'une nappe fibreuse (2), notamment d'une nappe de papier, carton ou papier-tissu, constituée d'une suspension fibreuse (3), comprenant une zone de formation de feuille (4) dans laquelle la nappe fibreuse en formation (2) est guidée au moyen d'au moins une toile poreuse (5), notamment un ruban de toile (5.1), sur au moins une caisse aspirante (6) qui se compose d'une caisse de base (7) avec au moins un recouvrement de caisse aspirante (11), la caisse de base (7) présentant au moins un raccordement (8) ainsi qu'une conduite (8.1) pour au moins une source de dépression (9), et au moins un recouvrement de caisse aspirante (11) étant formé d'au moins deux éléments d'égouttage (12) s'étendant transversalement à la direction d'avance de la machine (L), délimitant une fente aspirante (13) et constitués chacun d'un corps de base (14) et d'au moins une céramique (15), notamment des barres d'égouttage (12.1), de préférence dans les deux zones de bord (10) de la toile (5), l'au moins une fente aspirante (13) étant limitée par un coulisseau de dimensionnement (16) constitué d'un corps de base (17) et d'au moins une céramique (18),
**caractérisée en ce**
**qu'**au moins un élément d'égouttage (12) et/ou un coulisseau de dimensionnement (16) présentent au moins un élément de bord amovible (12.2, 18.1, 18.2, 18.3) dans lequel au moins un capteur de température (19, 19.1, 19.2) est intégré, pour mesurer la température dans la céramique (15, 18) et/ou la température au niveau d'un point de colle (23) entre la céramique (15, 18) et le corps de base associé (14, 17) et/ou la température dans le corps de base (14, 17).

2. Machine (1) selon la revendication 1,
**caractérisée en ce que**
le capteur de température (19, 19.1, 19.2) est disposé dans la céramique (15, 18), à proximité de la surface de la céramique (26) au niveau de laquelle la température maximale se produit, et en un endroit quelconque sur la largeur de l'élément d'égouttage (12) sollicitée par la toile (5).

3. Machine (1) selon la revendication 1 ou 2,
**caractérisée en ce que**
le capteur de température (19, 19.1, 19.2) est disposé dans un évidement (25) dans la céramique (15, 18).

4. Machine (1) selon l'une quelconque des revendications précédentes,
**caractérisée en ce que**
considéré dans la direction d'avance de la machine (L), au début et/ou à la fin de l'élément d'égouttage (12), on prévoit à chaque fois au moins un capteur de température (19, 19.1, 19.2).

5. Machine (1) selon l'une quelconque des revendications précédentes,
**caractérisée en ce que**
considéré transversalement à la direction d'avance de la machine (L), on prévoit plusieurs capteurs de température (19, 19.1, 19.2) disposés à une distance (A) les uns des autres.

6. Machine (1) selon la revendication 5,
**caractérisée en ce que**
la distance (A) entre les points de mesure vaut à chaque fois environ 500 mm.

7. Machine (1) selon l'une quelconque des revendications précédentes,
**caractérisée en ce que**
l'on prévoit comme capteur de température (19, 19.1, 19.2) un thermocouple.

8. Machine (1) selon l'une quelconque des revendications précédentes,
**caractérisée en ce que**
le corps de base (14, 17) de l'élément d'égouttage (12) et/ou du coulisseau de dimensionnement (16) se compose d'un matériau en matière plastique armée aux fibres de verre.

9. Machine (1) selon l'une quelconque des revendications précédentes,
**caractérisée en ce que**
la céramique (15, 18) de l'élément d'égouttage (12) et/ou du coulisseau de dimensionnement (16) est réalisée sous forme de plaquettes en céramique (18.1', 18.2', 18.3') et présente une hauteur (H) de l'ordre de 1 mm à 10 mm, de préférence de 2 mm à 6 mm.

10. Machine (1) selon l'une quelconque des revendications précédentes,
**caractérisée en ce que**
le coulisseau de dimensionnement (16) peut être déplacé transversalement à la direction d'avance de la machine (L).

11. Machine (1) selon l'une quelconque des revendications précédentes,
**caractérisée en ce que**
le coulisseau de dimensionnement (16) est réalisé d'une seule pièce avec une hauteur (H) de préférence constante.

12. Machine (1) selon l'une quelconque des revendications 1 à 10,
**caractérisée en ce que**
le coulisseau de dimensionnement (16) est réalisé en plusieurs parties avec une hauteur (H) de préférence constante.

13. Machine (1) selon la revendication 11 ou 12,
**caractérisée en ce que**
le coulisseau de dimensionnement (16) est pourvu d'au moins un mécanisme de réglage en hauteur (20).

14. Machine (1) selon la revendication 13,
**caractérisée en ce que**
le mécanisme de réglage en hauteur (20) se compose d'au moins une vis de réglage (20.1) avec une vis de fixation associée (20.2).

15. Machine (1) selon l'une quelconque des revendications précédentes,
**caractérisée en ce que**
le coulisseau de dimensionnement (16) présente un prolongement (22) qui s'étend dans la direction du milieu de la machine (M) et qui vient de préférence en contact avec la toile (5).

16. Machine (1) selon la revendication 15,
**caractérisée en ce que**
le coulisseau de dimensionnement (16) est perméable à un fluide, par exemple de l'air ou de l'eau.

17. Machine (1) selon la revendication 15 ou 16,
**caractérisée en ce que**
le coulisseau de dimensionnement (16) présente un profil de surface en contact avec la toile (5) essentiellement identique à l'élément d'égouttage (12).

18. Machine (1) selon l'une quelconque des revendications 15 à 17,
**caractérisée en ce que**
le prolongement (22) - vue de dessus - est en forme de cale.

19. Machine (1) selon l'une quelconque des revendications 15 à 18,
**caractérisée en ce que**
le prolongement (22) - vu de dessus - est perforé.

20. Procédé de contrôle d'un élément d'égouttage (12) d'une machine à papier comprenant au moins une céramique (18), comprenant les étapes de procédé suivantes :
a) la température dans la céramique (18) et/ou la température au niveau d'un point de colle (23) entre la céramique (18) et un corps de base (14) associé et/ou la température dans le corps de base (14) est mesurée,
b) la valeur de mesure de la température obtenue est analysée dans un système de conduite de processus (24) associé à la machine à papier et est de préférence comparée avec au moins une valeur limite prédéfinissable,
c) en fonction du résultat de l'analyse ou en cas de dépassements de la valeur limite prédéfinissable, au moins un actionneur est activé ou influencé automatiquement en conséquence par le biais du système de conduite de processus (24), afin de signaler le dépassement de la valeur limite et/ou d'amorcer au moins une contre-mesure correspondante, avec laquelle un réchauffement supplémentaire de la région contrôlée peut être contrecarré ou avec laquelle la région contrôlée peut être refroidie.

21. Procédé selon la revendication 20,
**caractérisé en ce que**
la mesure de la température fait partie d'un système de régulation qui comprend en outre une conversion de signal liée à la mesure de la température et un traitement de données devant être effectué par le système de conduite de processus (24).

22. Procédé selon la revendication 20 ou 21,
**caractérisé en ce que**
l'on mesure la température dans la céramique (18) et à proximité de la surface de la céramique (26), à laquelle la température maximale se produit.

23. Procédé selon l'une quelconque des revendications 20 à 22,
**caractérisé en ce**
**qu'**un évidement (25) est produit dans la céramique (18), en ce que l'on insère dans l'évidement (25) un capteur de température (19) et en ce qu'au moyen de ce capteur de température (19) inséré dans l'évidement (25), on mesure la température dans la céramique (18).

24. Procédé selon la revendication 23,
**caractérisé en ce que**
l'évidement (25) dans la céramique (18) est produit avant le frittage de la céramique (18).

25. Procédé selon la revendication 24,
**caractérisé en ce que**
l'évidement (25) est produit dans une opération de pressage.

26. Procédé selon la revendication 23,
**caractérisé en ce que**
l'évidement (25) dans la céramique (18) est produit par usinage de la céramique (18) dans l'état déjà fritté.

27. Procédé selon l'une quelconque des revendications 20 à 26,
**caractérisé en ce que**
dans le cas d'un dépassement d'une valeur limite pertinente, on entreprend au moins l'une des contre-mesures suivantes :
a) réduction de la vitesse du ruban de toile, de préférence jusqu'à l'arrêt,
b) notamment augmentation lente de la quantité d'eau de rinçage,
c) réduction du vide au niveau de l'élément d'égouttage (12).

28. Procédé selon l'une quelconque des revendications 20 à 27,
**caractérisé en ce que**
pour modifier la quantité de débit d'eau d'injection, on agit en conséquence sur au moins un tube d'injection.

29. Procédé selon l'une quelconque des revendications 20 à 28,
**caractérisé en ce que**
pour modifier la vitesse de la machine à papier, on agit en conséquence sur au moins un entraînement de cette machine à papier.

30. Procédé selon l'une quelconque des revendications 20 à 29,
**caractérisé en ce que**
pour réduire le vide au niveau de l'élément d'égouttage (12), on règle en conséquence au moins une soupape.

31. Procédé selon l'une quelconque des revendications 20 à 30,
**caractérisée en ce que**
pour réduire la tension de la toile on règle en conséquence au moins un rouleau tendeur.

32. Procédé selon l'une quelconque des revendications 20 à 31,
**caractérisé en ce que**
dans le cas d'un dépassement d'une valeur limite pertinente, un signal d'alarme est produit.

33. Procédé selon l'une quelconque des revendications 20 à 32,
**caractérisé en ce que**
dans le cas du dépassement d'une première valeur limite, un signal d'avertissement est d'abord produit, et en cas de dépassement d'une autre valeur limite, on entreprend au moins une contre-mesure correspondante, avec laquelle un réchauffement supplémentaire de la région contrôlée est contrecarré ou avec laquelle la région contrôlée est refroidie.

34. Procédé selon l'une quelconque des revendications 20 à 33,
**caractérisé en ce que**
la température considérée dans la direction d'avance de la machine est mesurée au début et/ou à la fin de l'élément d'égouttage (12).

35. Procédé selon l'une quelconque des revendications 20 à 34,
**caractérisé en ce que**
la température considérée transversalement à la direction d'avance de la machine est mesurée en plusieurs endroits espacés les uns des autres d'une certaine distance.

36. Procédé selon la revendication 35,
**caractérisé en ce que**
la distance entre les points de mesure vaut à chaque fois environ 500 mm.

37. Procédé selon l'une quelconque des revendications 20 à 36,
**caractérisé en ce que**
l'on utilise comme capteur de température un thermocouple (19).

38. Procédé selon l'une quelconque des revendications 20 à 37,
**caractérisé en ce que**
l'élément d'égouttage (12) comprend au moins une barre en céramique (12.3) et/ou similaire.

39. Machine à papier comprenant un système de conduite de processus (24), un élément d'égouttage (12) comprenant au moins une céramique (18) et un système de contrôle de l'élément d'égouttage (12), comprenant au moins un capteur de température (19), qui est connecté au système de conduite de processus (24) associé à la machine à papier, afin de mesure la température dans la céramique (18) et/ou la température au niveau d'un point de colle (23) entre la céramique (18) et un corps de base (14) associé et/ou la température dans le corps de base (14), la valeur de mesure de la température obtenue étant analysée dans le système de conduite de processus (24) et de préférence étant comparée à au moins une valeur limite prédéfinissable, et en fonction du résultat de l'analyse ou en cas de dépassement de la valeur limite prédéfinissable, au moins un actionneur peut être activé ou influencé automatiquement en conséquence par le biais du système de conduite de processus (24) afin de signaler le dépassement de la valeur limite et/ou au moins d'amorcer une contre-mesure correspondante, avec laquelle un réchauffement supplémentaire de la région contrôlée est contrecarré ou avec laquelle la région contrôlée est refroidie.

40. Machine à papier selon la revendication 39,
**caractérisée en ce que**
le capteur de température (19) fait partie d'un système de régulation qui comprend en outre une conversion de signal liée à la mesure de la température et un traitement de données devant être effectué par le système de conduite de processus (24).

41. Machine à papier selon la revendication 39 ou 40,
**caractérisée en ce que**
le capteur de température (19) est disposé dans la céramique (18) et à proximité de la surface de la céramique (26), à laquelle la température maximale se produit.

42. Machine à papier selon l'une quelconque des revendications 39 à 41,
**caractérisée en ce que**
le capteur de température (19) est disposé dans un évidement (25) de la céramique (18).

43. Machine à papier selon l'une quelconque des revendications 39 à 42,
**caractérisée en ce que**
le système de conduite de processus (24) est réalisé de telle sorte que dans le cas du dépassement d'une valeur limite pertinente, au moins l'une des contre-mesures suivantes est entreprise :
a) réduction de la vitesse du ruban de toile, de préférence jusqu'à l'arrêt,
b) notamment augmentation lente de la quantité d'eau de rinçage,
c) réduction du vide au niveau de l'élément d'égouttage (12).

44. Machine à papier selon l'une quelconque des revendications 39 à 43,
**caractérisée en ce**
**qu'**au moyen du système de conduite de processus (24) pour modifier la quantité de débit d'eau d'injection, on peut influencer en conséquence au moins un tube d'injection.

45. Machine à papier selon l'une quelconque des revendications 39 à 44,
**caractérisée en ce**
**qu'**au moyen du système de conduite de processus (24) pour modifier la vitesse de la machine à papier, on peut influencer en conséquence au moins un entraînement de cette machine à papier.

46. Machine à papier selon l'une quelconque des revendications 39 à 45,
**caractérisée en ce**
**qu'**au moyen du système de conduite de processus (24) pour réduire le vide au niveau de l'élément d'égouttage (12), on peut régler en conséquence au moins une soupape.

47. Machine à papier selon l'une quelconque des revendications 39 à 46,
**caractérisée en ce**
**qu'**au moyen du système de conduite de processus (24) pour réduire la tension de la toile, on peut régler en conséquence au moins un rouleau tendeur.

48. Machine à papier selon l'une quelconque des revendications 39 à 47,
**caractérisée en ce**
**qu'**au moyen du système de conduite de processus (24), dans le cas du dépassement d'une valeur limite pertinente, on peut produire un signal d'alarme.

49. Machine à papier selon l'une quelconque des revendications 39 à 48,
**caractérisée en ce**
**qu'**au moyen du système de conduite de processus (24), dans le cas du dépassement d'une première valeur limite, on peut d'abord produire un signal d'avertissement, et en cas de dépassement d'une autre valeur limite, au moins une contre-mesure correspondante peut être entreprise, avec laquelle un réchauffement supplémentaire de la région contrôlée peut être contrecarré ou avec laquelle la région contrôlée peut être refroidie.

50. Machine à papier selon l'une quelconque des revendications 39 à 49,
**caractérisée en ce que**
considéré dans la direction d'avance de la machine, au début et/ou à la fin de l'élément d'égouttage (12), on prévoit à chaque fois au moins un capteur de température (19).

51. Machine à papier selon l'une quelconque des revendications 39 à 50,
**caractérisée en ce que**
considéré transversalement à la direction d'avance de la machine, plusieurs capteurs de température (19) sont disposés à une distance respective les uns des autres.

52. Machine à papier selon la revendication 51,
**caractérisée en ce que**
la distance entre les points de mesure vaut à chaque fois approximativement 500 mm.

53. Machine à papier selon l'une quelconque des revendications 39 à 52,
**caractérisée en ce que**
l'on prévoit comme capteur de température un thermocouple (19).

54. Machine à papier selon l'une quelconque des revendications 39 à 53,
**caractérisée en ce que**
l'élément d'égouttage (12) comprend au moins une barre en céramique (12.3) et/ou similaire.
